# EUROPÄISCHE PATENTSCHRIFT

(11) **EP 3 696 332 B1**
(45) Veröffentlichungstag und Bekanntmachung des Hinweises auf die Patenterteilung: **06.04.2022**
(21) Anmeldenummer: 19157181.9
(22) Anmeldetag: 14.02.2019
(51) Int. Cl.: E03C 1/05

(54) **ELEKTRISCH BETREIBBARE SANITÄRARMATUR**
ELECTRICALLY OPERABLE SANITARY FITTING
ROBINETTERIE SANITAIRE À COMMANDE ÉLECTRIQUE

(43) Veröffentlichungstag der Anmeldung: 19.08.2020
(73) Patentinhaber: Ideal Standard International NV, 1935 Zaventem (BE)
(72) Erfinder: Donell, Ralf, 54497 Morbach (DE); Sponheimer, Jürgen, 54524 Klausen (DE)
(74) Vertreter: Feucker, Max Martin

(56) Entgegenhaltungen:
- EP-A2- 2 543 779
- WO-A1-98/41787
- WO-A1-2011/096961
- DE-A1- 4 431 127
- DE-A1-102015 000 015
- US-A1- 2016 208 947

## Beschreibung

Die vorliegende Erfindung betrifft eine elektrisch betreibbare Sanitärarmatur, umfassend einen Armaturenkörper, einen Heißwasseranschluss, einen Kaltwasseranschluss, mindestens einen Mischwasserauslass, mindestens einen Temperatursensor, mindestens eine Durchflussbestimmungseinrichtung, mindestens ein in dem Armaturenkörper angeordnetes Ventil, mindestens einen Elektromotor für jedes Ventil, mit dem das zugehörige Ventil betätigbar ist und eine dem mindestens einen Ventil nachgeordnete Mischwasserleitung, die zu dem Mischwasserauslass führt, wobei mit dem mindestens einen Ventil die Temperatur des Mischwassers einstellbar ist. Die Sanitärarmatur umfasst insbesondere auch eine Steuereinheit, die mit dem mindestens einen Temperatursensor, der mindestens einen Durchflussbestimmungseinrichtung und dem mindestens einen Elektromotor verbunden ist. Mit der Steuereinheit ist es möglich, eine von einem Benutzer vorgegebene Mischwassertemperatur elektronisch einzustellen (zu steuern oder zu regeln), indem die Signale des Temperatursensors und/oder der Durchflussbestimmungseinrichtung dazu benutzt werden, das das Mischwasserverhältnis von Heiß- und Kaltwasser vorgebende mindestens eine Ventil entsprechend einzustellen.

Aus WO 98/41787 A1 ist eine elektrisch betreibbare Armatur mit den vorgenannten Merkmalen bekannt, bei der ein mittels eines ersten Motors betätigbares Absperrventil und stromauf des Absperrventils eine mittels eines zweiten Motors betätigbares thermostatisches Mischventil vorgesehen sind. Mit dem Absperrventil kann also der Mischwasserfluss zum Mischwasserauslass unterbunden werden. Da das thermostatische Mischventil ein temperaturempfindliches Thermostatelement umfasst und sowohl an die Kaltwasser- als auch an die Heißwasserleitung angeschlossen ist, kann selbst bei geschlossenem Absperrventil nicht sichergestellt werden, dass Kaltwasser zum Heißwasseranschluss gelangt oder dass Heißwasser zum Kaltwasseranschluss gelangt. Es ist daher für viele Anwendungsfälle vorgeschrieben, in der Heißwasserleitung und in der Kaltwasserleitung stromauf des thermostatischen Mischventils ein Rückschlagventil vorzusehen. Solche Rückschlagventile bedeuten zum einen einen höheren apparativen Aufwand und zum anderen sind solche Rückschlagventile aufgrund ihrer mit dem Wasser in Kontakt kommenden und aus Kunststoff bestehenden Bauteile in einigen Anwendungen unerwünscht.

Eine Sanitärarmatur mit den Merkmalen des Oberbegriffs des Anspruchs 1 ist aus DE 10 2015 000 015 A1 bekannt.

Aufgabe der vorliegenden Erfindung ist es daher, die mit Bezug zum Stand der Technik geschilderten Nachteile zu beseitigen und insbesondere eine Sanitärarmatur der eingangs genannten Art anzugeben, die auch in stark reglementierten Anwendungsbereichen eingesetzt werden können.

Gelöst wird die Aufgabe durch eine Sanitärarmatur mit den Merkmalen des unabhängigen Anspruchs. Vorteilhafte Weiterbildungen der Sanitärarmatur sind in den abhängigen Ansprüchen und in der Beschreibung angegeben, wobei einzelne Merkmale der vorteilhaften Weiterbildungen in technisch sinnvoller Weise beliebig miteinander kombinierbar sind.

Gelöst wird die Aufgabe insbesondere durch eine Sanitärarmatur mit den eingangs genannten Merkmalen, bei der in einer Schließstellung des wenigstens einen Ventils der Fluss von Heißwasser und Mischwasser zum Kaltwasseranschluss und von Kaltwasser und Mischwasser zu dem Heißwasseranschluss vollständig unterbindbar ist, so dass stromauf des wenigstens einen Ventils kein Rückschlagventil vorgesehen ist.

Die Erfindung sieht in ihrem Grundgedanken also vor, dass das mindestens eine zur Einstellung der Mischwassertemperatur vorgesehene Ventil auch so ausgebildet ist, dass in seiner Schließstellung nicht nur die Strömungsverbindung des zugehörigen Heiß- oder Kaltwasseranschlusses zu der Mischwasserleitung unterbunden ist, sondern auch auch ein Wasserfluss von dem Heißwasseranschluss zum Kaltwasseranschluss beziehungsweise umgekehrt unterbunden ist. Auf diese Weise kann auf ein stromauf des wenigstens einen Ventils angeordnetes Rückschlagventil verzichtet werden.

Die Erfindung betrifft insbesondere eine sogenannte Unterputzarmatur, bei der der Armaturenkörper die Sensoren, die Ventile und die Elektromotoren sowie deren Steuereinheit in einem Gehäuse angeordnet sind, welches im Einbauzustand beispielsweise in einer Wand hinter einem Fliesenspiegel angeordnet ist. Der Heißwasseranschluss und der Kaltwasseranschluss sowie mindestens ein Mischwasserauslass sind hingegen außerhalb des Gehäuses oder in der Wand eines Gehäuses für eine einfache Installation angeordnet. Der Heißwasseranschluss und der Kaltwasseranschluss sowie mindestens ein Mischwasserauslass sind dabei bevorzugt von dem insbesondere genau einen Armaturenkörper ausgebildet. Für den Benutzer ist sodann lediglich beispielsweise ein an den auch als Mischwasserentnahmeauslass bezeichneten Mischwasserauslass angeschlossene(r) Auslauf, Handbrause, Kopfbrause, Badewannenauslass oder ähnliches sichtbar. Die Betätigung der Sanitärarmatur erfolgt insbesondere über eine mit der in dem Gehäuse angeordneten Steuereinheit kabellos oder über Kabel verbundene Bedieneinheit.

Die Durchflussbestimmungseinrichtung kann insbesondere zur unmittelbaren Bestimmung des Wasserflusses als Durchflusssensor ausgebildet sein. Es ist aber auch möglich, dass die Durchflussbestimmungseinrichtung als ein Sensor zur Bestimmung einer anderen Größe ausgebildet ist, so dass der Fluss mittelbar bestimmbar ist. Die Durchflussbestimmungseinrichtung kann beispielsweise ein Sensor zur Messung des Drucks sein, wobei über den gemessenen Druck auf den Fluss geschlossen werden kann.

Für einen kompakten Aufbau ist erfindungsgemäß vorgesehen, dass eine Antriebswelle des mindestens einen Elektromotors ohne Zwischenschaltung eines Getriebes mit dem jeweiligen Ventil gekoppelt ist. So weist das mindestens eine Ventil zu seiner Betätigung eine insbesondere ausschließlich drehbar antreibbare Betätigungswelle auf, die also beispielsweise mittels einer Kupplung mit der Antriebswelle des Elektromotors gekoppelt ist, so dass der von der Antriebswelle des Elektromotors bei einer Drehung zurückgelegte Drehwinkel dem Drehwinkel der Betätigungswelle des zugehörigen Ventils entspricht. Es ist somit keine Übersetzung der Drehbewegung der Antriebswelle des Elektromotors mittels eines Getriebes auf die Betätigungswelle des entsprechenden Ventils erforderlich. Somit kann der Elektromotor zum einen räumlich sehr nah an dem Ventil angeordnet sein, wobei insbesondere vorgesehen sein kann, dass die Antriebswelle des Elektromotors und die Betätigungswelle des Ventils parallel und fluchtend zueinander angeordnet sind. Insbesondere könnten die Antriebswelle des Elektromotors und die Betätigungswelle des Ventils auch einteilig ausgelegt sein. Der Elektromotor ist insbesondere ein Schrittmotor, bei dem die mit dem Rotor des Schrittmotors verbundene Antriebswelle um einen relativ kleinen Winkel (Schritt) oder ein Vielfaches dieses Winkels zu einer Drehung angetrieben werden kann. Somit ist eine exakte Einstellung des jeweiligen Ventils möglich.

In einer Ausführungsform kann vorgesehen sein, dass zur Einstellung der Mischwassertemperatur und zum Verhindern eines Rück- beziehungsweise Querflusses genau ein sequentielles Mischventil vorgesehen ist, über das sowohl Heißwasser also auch Kaltwasser der Mischwasserleitung zuführbar ist, wobei mit dem genau einen sequentiellen Mischventil die Temperatur des Mischwassers einstellbar ist und in der Schließstellung mit dem genau einen sequentiellen Mischventil der Fluss sowohl von Heißwasser und Kaltwasser in die Mischwasserleitung als auch von dem Kaltwasseranschluss zu dem Heißwasseranschluss unterbindbar ist. Ein solches sequentielles Mischventil weist also kein temperaturempfindliches Thermostatelement auf, welches selbsttätig bei einer Änderung der Temperatur des Heiß- oder Kaltwassers die Mischwassertemperatur nachregeln würde. Vielmehr hängt bei dem sequentiellen Mischventil das Mischverhältnis von Kaltwasser und Heißwasser allein von der Drehstellung der Betätigungswelle des sequentiellen Mischventils ab. So befindet sich das sequentielle Mischventil in einer Anschlagstellung der Antriebswelle in seiner Schließstellung, wobei durch Drehen der Betätigungswelle beispielsweise zunächst die Kaltwasserzufuhr freigegeben wird, während durch Weiterdrehen der Betätigungswelle der Fluss von Heißwasser erhöht und der Fluss von Kaltwasser erniedrigt wird. Mit solchen sequentiellen Mischventilen ist in der Regel keine eigenständige Änderung des Mischwasserflusses möglich. Bei der Verwendung eines solchen sequentiellen Mischventils sollte ein Temperatursensor zur Bestimmung der Mischwassertemperatur dem sequentiellen Mischventil nachgeordnet sein, sodass mit einer geschlossenen Rückkopplungsschleife die vom Benutzer vorgegebene

Mischwassertemperatur jederzeit durch eine Regelung eingestellt ist.

Alternativ könnte jeweils ein Sensor zur Bestimmung der Kaltwassertemperatur und der Heißwassertemperatur vorgesehen sein, wobei unter Rückgriff auf ein in der Steuerung hinterlegtes Kennfeld mit einer offenen Rückkopplungsschleife die vom Benutzer vorgegebene Mischwassertemperatur durch Steuerung eingestellt ist. Zusätzlich könnte mindestens eine Durchflussbestimmungseinrichtung vorgesehen sein, mit denen der Fluss des Heiß- beziehungsweise des Kaltwassers direkt oder indirekt bestimmbar ist.

In einer alternativen Ausführungsform kann vorgesehen sein, dass dem Heißwasseranschluss ein Heißwasserventil zugeordnet ist, mit dem der Fluss von Heißwasser in die Mischwasserleitung in seiner Schließstellung versperrbar ist und mit dem der Fluss von Heißwasser einstellbar ist, und wobei dem Kaltwasseranschluss ein Kaltwasserventil zugeordnet ist, mit dem der Fluss von Kaltwasser in die Mischwasserleitung in seiner Schließstellung versperrbar ist und mit dem der Fluss von Kaltwasser einstellbar ist. In der Schließstellung des Heißwasserventils beziehungsweise des Kaltwasserventils ist also verhindert, dass ein Rückfluss zu dem Heißwasseranschluss beziehungsweise zu dem Kaltwasseranschluss stattfindet. Für eine offene Rückkopplungsschleife (Steuerung) oder eine geschlossene Rückkopplungsschleife (Regelung) sollte in der von dem Heißwasserventil versperrbaren Heißwasserleitung und in der von dem Kaltwasserventil versperrbaren Kaltwasserleitung jeweils eine Durchflussbestimmungseinrichtung und ein Temperatursensor vorgesehen sein. Alternativ könnte der Mischwasserleitung genau eine Durchflussbestimmungseinrichtung und ein Temperatursensor zur Ausbildung einer geschlossenen Rückkopplungsschleife vorgesehen sein.

In einer einfachen Ausführungsform kann vorgesehen sein, dass die Mischwasserleitung frei von Einbauten ist, sodass das Mischwasser in der Schließstellung des mindestens einen Ventils aus der Mischwasserleitung durch den Mischwasserauslass abfließt, wozu gegebenenfalls eine gewisse Neigung der Mischwasserleitung vorgesehen ist. Auf diese Weise kann die Bildung von Stagnationswasser in der Mischwasserleitung verhindert werden.

Bevorzug ist die Ausbildung einer Spüleinrichtung vorgesehen, mit der zumindest ein großer Teil der Mischwasserleitung mittels Heißwasser gespült werden kann, ohne dass der Benutzer mit dem zur Spülung verwendeten (Heiß-)Wasser in Kontakt kommen kann. Hierzu weist die Sanitärarmatur ein insbesondere in dem Armaturenkörper angeordnetes Umschaltventil auf, wobei das Umschaltventil dem mindestens einen Ventil zur Einstellung der Mischwassertemperatur nachgeordnet ist und ebenfalls mittels eines Elektromotors betätigbar ist. Das Umschaltventil ist bevorzugt am oder nahe dem Ende der Mischwasserleitung kurz vor dem Mischwasserentnahmeauslass angeordnet.

Das Umschaltventil kann je nach Schaltstellung des Umschaltventils das in der Mischwasserleitung heranströmende Wasser entweder zu einer Mischwasserentnahmeleitung oder zu einer Mischwasserabflussleitung umleiten. Die Mischwasserentnahmeleitung und die Mischwasserabflussleitung sind insbesondere durch den Armaturenkörper ausgebildet. Die Mischwasserentnahmeleitung führt zu einem Mischwasserentnahmeauslass, an welchen beispielsweise ein Auslauf, eine Duschbrause, ein Wannenauslauf oder ähnliches angeschlossen ist. Die Mischwasserentnahmeleitung soll möglichst kurz ausgebildet sein und weist insbesondere eine Länge von weniger als 5 cm oder sogar von weniger als 3 cm auf.

Die Mischwasserabflussleitung führt zu einer Abflusseinrichtung, die einen insbesondere an der Mischwasserabflussleitung ausgebildeten Mischwasserabflussauslass und eine mit einem geringen Abstand von beispielsweise weniger als 10 cm, bevorzugt weniger als 5 cm oder sogar weniger als 2 cm unterhalb des Mischwasserabflussauslasses angeordnete Abflusswasseraufnahme, die an eine gebäudeseitig vorgesehene Abflussleitung anschließbar ist, aufweist. Das aus dem Mischwasserabflussauslass austretende Wasser gelangt also im freien Fall in die Abflusswasseraufnahme, die an die Abflussleitung des Gebäudes anschließbar ist. Die Abflusseinrichtung ist insbesondere innerhalb des Gehäuses der Unterputzarmatur angeordnet, so dass ein Benutzer nicht mit dem aus dem Mischwasserabflussauslass austretenden Wasser in Berührung kommen kann.

Mit der Spüleinrichtung kann sichergestellt werden, dass die Sanitärarmatur zur Vermeidung von Stagnationswasser in regelmäßigen, mittels der Steuereinheit vorgebbaren Abständen von Wasser durchströmt wird. Hierzu wird das Umschaltventil so geschaltet, dass das Mischwasser zu der Abflusseinrichtung geführt wird. Es kann somit aber auch eine regelmäßige thermische Desinfektion der durchströmten Leitungen und der an die durchströmten Leitungen anschließenden Elemente stattfinden, indem ausschließlich Heißwasser während des Spülvorgangs verwendet wird.

Bevorzugt ist vorgesehen, dass der Kaltwasseranschluss, der Heißwasseranschluss und die Antriebswelle des mindestens einen Elektromotors zum Antreiben des mindestens einen die Mischwassertemperatur einstellenden Ventils in einer Ebene angeordnet sind. Insbesondere sind auch die dazugehörigen Ventile in der gleichen Ebene angeordnet.

Es kann insbesondere vorgesehen sein, dass der Kaltwasseranschluss und der Heißwasseranschluss von dem Armaturenkörper ausgebildet sind und das mindestens eine Ventil zur Einstellung der Mischwassertemperatur und gegebenenfalls auch das Umschaltventil in dem Armaturenkörper angeordnet ist, wobei zumindest der mindestens eine Elektromotor für das mindestens eine Ventil zur Einstellung der Mischwassertemperatur und gegebenenfalls auch der Elektromotor für das Umschaltventil an dem Armaturenkörper befestigt ist.

Durch die Anordnung der Ventile in der Ebene der Anschlüsse können die Ventile von der den Anschlüssen gegenüberliegenden Seite in eine entsprechende Aufnahme des Armaturenkörpers eingesetzt werden, wobei der oder die Elektromotoren von der gleichen Seite wie die Ventile zumindest teilweise in den Armaturenkörper einsetzbar oder anbringbar sind. Der Mischwasserauslass kann dabei senkrecht zu der aufgespannten Ebene ausgerichtet sein.

Der Armaturenkörper ist bevorzugt im Querschnitt H-förmig ausgebildet, wobei der Kaltwasseranschluss und der Heißwasseranschluss an den oberen Enden der senkrechten Schenkel angeordnet sind, während die entsprechenden Ventile von der unteren Seite in den entsprechenden senkrechten Schenkel in den Armaturenkörper einsetzbar sind. Die Mischwasserleitung wird durch einen Kanal im horizontalen Abschnitt des H-förmigen Armaturenkörpers gebildet.

Hierbei kann insbesondere vorgesehen sein, dass der Kaltwasseranschluss und der Heißwasseranschluss im Einbauzustand oberhalb des Mischwasserauslasses angeordnet sind, so dass sich zumindest der Abschnitt der Mischwasserleitung stromab der Ventile zur Einstellung der Mischwassertemperatur in der Schließstellung der Ventil von allein entleert.

Insbesondere weist das Gehäuse der Sanitärarmatur drei gegenseitig abgedichtete Bereiche auf, wobei in einem ersten Bereich die Abflusseinrichtung, in einem zweiten Bereich der Armaturenkörper mit dem mindestens einen Ventil und dem mindestens einen Elektromotor und in einem dritten Bereich die Steuereinheit angeordnet ist. Durch die Abdichtung wird verhindert, dass Feuchtigkeit von einem Bereich zum anderen gelangen kann, so dass die insbesondere vor Feuchtigkeit zu schützende Steuereinheit getrennt von den anderen Elementen angeordnet werden kann.

Die Erfindung sowie das technische Umfeld werden im Folgenden anhand der Figuren beispielshaft erläutert. Es zeigen schematisch
- Figur 1:: eine Prinzipskizze einer Sanitärarmatur in Vorderansicht,
- Figur 2:: eine Prinzipskizze der Sanitärarmatur in Seitenansicht,
- Figur 3:: einen Schaltplan einer ersten Ausführungsform einer Sanitärarmatur,
- Figur 4:: einen Schaltplan einer zweiten Ausführungsform einer Sanitärarmatur,
- Figur 5:: eine Schnittansicht durch eine Sanitärarmatur und
- Figur 6:: eine teilweise Schnittansicht der Sanitärarmatur der Figur 5.

Die in Figur 1 und 2 dargestellte Sanitärarmatur umfasst ein Gehäuse 14 mit einem ersten Gehäusebereich 14.1, einem zweiten Gehäusebereich 14.2 und einem dritten Gehäusebereich 14.3, wobei die Sanitärarmatur als Unterputzmodul in einer Wand 15 eines Gebäudes angeordnet ist. In dem zweiten Gehäusebereich 14.2 ist ein Armaturenkörper 1 angeordnet, dessen Heißwasseranschluss 2 und Kaltwasseranschluss 3 von außerhalb des Gehäuses 14 zugänglich sind. Wie mit Bezug zu den übrigen Figuren beschrieben wird, sind an dem Armaturenkörper 1 weitere Bauteile der Sanitärarmatur angeordnet. Das in dem Armaturenkörper 1 erzeugte Mischwasser wird entweder zu einem Mischwasserentnahmeauslass 4a mit einem daran angeschlossenen Auslauf 16 oder zu einem Mischwasserabflussauslass 4b geführt. Unterhalb des in dem ersten Gehäusebereich 14.1 angeordneten Mischwasserabflussauslasses 4b ist eine trichterförmige Abflusswasseraufnahme 12 ausgebildet, die an eine gebäudeseitige Abflussleitung anschließbar ist.

In dem dritten Gehäusebereich 14.3 ist eine Steuereinheit 13 angeordnet, die mit Elektromotoren zur Bedienung von Ventilen in dem Armaturenkörper verbunden ist.

Gemäß der in Figur 3 dargestellten Ausführungsform umfasst die Sanitärarmatur ein sequentielles Mischventil 7a, das über entsprechende Leitungen mit dem Heißwasseranschluss 2 und dem Kaltwasseranschluss 3 verbunden ist. Das sequentielle Mischventil 7a ist mittels eines Elektromotors 8a betätigbar. Der Kaltwasserleitung ist zur Messung der Temperatur des Kaltwassers ein erster Temperatursensor 5.1 zugeordnet und der Heißwasserleitung ist ein zweiter Temperatursensor 5.2 zur Messung der Temperatur des Heißwassers zugeordnet.

An das sequentielle Mischventil 7a schließt sich eine Mischwasserleitung 9 an, der ein dritter Temperatursensor 5.3 und ein Durchflussmesser 6 zugeordnet ist. In der Mischwasserleitung 9 ist ein Umschaltventil 11 angeordnet, welches mittels eines Elektromotors 8d betätigbar ist. Mittels des Umschaltventils 11 kann das Mischwasser entweder einer Mischwasserentnahmeleitung 9a oder einer Mischwasserabführleitung 9b zugeführt werden. Die Mischwasserentnahmeleitung 9a weist einen Mischwasserentnahmeauslass 4a auf, an den ein Auslauf 16 angeschlossen ist. Die Mischwasserabführleitung 9b führt hingegen zu einem Mischwasserabflussauslass 4b, aus dem das Mischwasser in freiem Fall in eine trichterförmig Abflusswasseraufnahme 12 gelangen kann. Die Sensoren 5, 6 und die Motoren 8 sind an eine nicht dargestellte Steuereinheit 13 zur Steuerung beziehungsweise Regelung der Sanitärarmatur angeschlossen.

Das sequentielle Mischventil 7a weist kein Thermostatelement auf und verhindert somit in seiner Schließstellung sowohl den Rückfluss von Mischwasser zum Heißwasseranschluss 2 oder zum Kaltwasseranschluss 3 als auch einen Fluss vom Heißwasseranschluss 2 zum Kaltwasseranschluss 3 oder umgekehrt. Es ist somit nicht erforderlich, dass ein Rückschlagventil in der Heißwasserleitung oder Kaltwasserleitung stromauf des sequentiellen Mischventils 7a angeordnet ist.

Das Mischverhältnis von Kaltwasser und Heißwasser hängt von der Stellung des sequentiellen Mischventils 7a ab, wobei die Steuereinheit aufgrund der Messsignale der Temperatursensoren 5 die Mischwassertemperatur auf einen vorgegebenen Wert steuert oder regelt. Im normalen Betrieb ist das Umschaltventil 11 so eingestellt, dass das Mischwasser zum Auslauf 16 gelangt.

Es ist aber auch vorgesehen, dass die Sanitärarmatur zur Vermeidung von Stagnationswasser regelmäßig gespült wird, wozu das Umschaltventil 11 das Mischwasser zu der Abflusswasseraufnahme 12 leitet. Hierbei kann insbesondere vorgesehen sein, dass zur thermischen Desinfektion eine Spülung ausschließlich mit heißem Wasser erfolgt.

Die in Figur 4 dargestellte Ausführungsform unterscheidet sich von der in Figur 3 dargestellten Ausführungsform darin, dass in der Heißwasserleitung ein Heißwasserventil 7b und in der Kaltwasserleitung ein Kaltwasserventil 7c angeordnet ist, welche jeweils über einen Motor 8b beziehungsweise 8c betätigbar sind. Zudem ist sowohl der Heißwasserleitung ein erster Durchflusssensor 6.1 als auch der Kaltwasserleitung ein zweiter Durchflusssensor 6.2 zugeordnet. Die Einstellung der Mischwassertemperatur erfolgt also durch das Verhältnis der Öffnungsgrade des Heißwasserventils 8b und des Kaltwasserventils 8c. Mit diesem Aufbau ist es auch möglich, unterschiedliche Flüsse des Mischwassers einzustellen.

In Figur 5 und 6 ist ein im Querschnitt H-förmiger Armaturenkörper 1 dargestellt, der an den oberen Enden der vertikalen Schenkel einen Heißwasseranschluss 2 und einen Kaltwasseranschluss 3 aufweist. Dem Heißwasseranschluss 2 ist ein erster Durchflusssensor 6.1 und ein erster Temperatursensor 5.1 zugeordnet, mit denen der Fluss und die Temperatur des Heißwassers bestimmbar sind. Dem Kaltwasseranschluss 3 ist ein zweiter Durchflusssensor 6.2 und ein zweiter Temperatursensor 5.2 zugeordnet, mit denen der Fluss und die Temperatur des Kaltwassers bestimmbar sind.

Von der dem Heißwasseranschluss 2 gegenüberliegenden Seite ist ein Heißwasserventil 7b in den Armaturenkörper 1 eingesetzt, welches mittels eines Elektromotors 8b betätigbar ist.

Dem Kaltwasseranschluss ist ein Kaltwasserventil 7c zugeordnet, welches von der dem Kaltwasseranschluss 3 gegenüberliegenden Seite in den Armaturenkörper 1 eingesetzt ist. Das Kaltwasserventil 7c ist mit einem Elektromotor 8c gekoppelt.

Die Antriebswellen 10 der Elektromotoren 8b, 8c sind jeweils mittels eines Kupplungselements 17 mit der Betätigungswelle 18 der Ventile 7b und 7c ohne Zwischenschaltung eines Getriebes gekoppelt, sodass durch die Antriebswelle 10 unmittelbar die Stellung der Betätigungswelle 18 vorgegeben wird.

Das Heißwasserventil 7b und das Kaltwasserventil 7c sind so ausgebildet, dass in ihrer Schließstellung der Zufluss und somit auch der Rückfluss von Heißwasser beziehungsweise Kaltwasser in eine Mischwasserleitung 9 unterbunden wird. Es ist somit nicht erforderlich, dass ein Rückschlagventil in der zum Heißwasseranschluss 2 oder dem Kaltwasseranschluss 3 führenden Leitung angeordnet ist.

Die in dem horizontalen Abschnitt des Armaturenkörpers 1 ausgebildete Mischwasserleitung 9 führt zu einem Mischwasserauslass 4, der mit einem Auslauf 16 verbunden ist.

### Bezugszeichenliste

- 1: Armaturenkörper
- 2: Heißwasseranschluss
- 3: Kaltwasseranschluss
- 4: Mischwasserauslass
- 4a: Mischwasserentnahmeauslass
- 4b: Mischwasserabflussauslass
- 5, 5.1, 5.1, 5.3: Temperatursensor
- 6, 6.1, 6.2: Durchflusssensor
- 7a: sequentielles Mischventil
- 7b: Heißwasserventil
- 7c: Kaltwasserventil
- 8a, 8b, 8c, 8d: Elektromotor
- 9: Mischwasserleitung
- 9a: Mischwasserentnahmeleitung
- 9b: Mischwasserabflussleitung
- 10: Antriebswelle
- 11: Umschaltventil
- 12: Abflusswasseraufnahme
- 13: Steuereinheit
- 14: Gehäuse
- 14.1, 14.2, 14.2: Gehäusebereich
- 15: Wand
- 16: Auslauf
- 17: Kupplungselement
- 18: Betätigungswelle

## Patentansprüche

1. Sanitärarmatur, umfassend
- einen Armaturenkörper (1),
- einen Heißwasseranschluss (2),
- einen Kaltwasseranschluss (3),
- mindestens einen Mischwasserauslaus (4, 4a, 4b),
- mindestens einen Temperatursensor (5, 5.1, 5,2),
- mindestens ein in dem Armaturenkörper (1) angeordnetes Ventil (7a, 7b, 7c),
- eine dem mindestens einen Ventil (7a, 7b, 7c) nachgeordnete Mischwasserleitung (9, 9a, 9b), die zu dem Mischwasserauslass (4, 4a, 4b) führt, **dadurch gekennzeichnet,**
**dass** die Sanitärarmatur ferner mindestens eine Durchflussbestimmungseinrichtung (6, 6.1, 6.2) und mindestens einen Elektromotor (8a, 8b, 8c) für jedes Ventil (7a, 7b, 7c), mit dem das zugehörige Ventil betätigbar ist,
umfasst, wobei über die Öffnungsstellung des mindestens einen Ventils (7a, 7b, 7c) sowohl die Temperatur des Mischwassers einstellbar ist als auch in einer Schließstellung des mindestens einen Ventils (7a, 7b, 7c) der Fluss von Heißwasser und/oder Mischwasser zu dem Kaltwasseranschluss (3) und von Kaltwasser und/oder Mischwasser zu dem Heißwasseranschluss (2) vollständig unterbindbar ist, so dass stromauf des wenigstens einen Ventils (7a, 7b, 7c) kein Rückschlagventil vorgesehen ist, und wobei eine Antriebswelle (10) des mindestens einen Elektromotors (8a, 8b, 8c) ohne Zwischenschaltung eines Getriebes mit dem jeweiligen Ventil (7a, 7b, 7c) gekoppelt ist.

2. Sanitärarmatur nach Anspruch 1, wobei genau ein sequentielles Mischventil (7a) vorgesehen ist, über das sowohl Heißwasser als auch Kaltwasser der Mischwasserleitung (9, 9a, 9b) zuführbar ist, wobei mit dem genau einen sequentiellen Mischventil (7a) die Temperatur des Mischwassers einstellbar ist und in der Schließstellung mit dem genau einen sequentiellen Mischventil (7a) der Fluss sowohl von Heißwasser und Kaltwasser in die Mischwasserleitung (9, 9a, 9b) als auch von dem Kaltwasseranschluss (3) zu dem Heißwasseranschluss (2) unterbindbar ist.

3. Sanitärarmatur nach Anspruch 1, wobei dem Heißwasseranschluss (2) ein Heißwasserventil (7b) zugeordnet ist, mit dem der Fluss von Heißwasser in die Mischwasserleitung (9, 9a, 9b) in seiner Schließstellung versperrbar ist und mit dem der Fluss von Heißwasser einstellbar ist, und wobei dem Kaltwasseranschluss (3) ein Kaltwasserventil (7c) zugeordnet ist, mit dem der Fluss von Kaltwasser in die Mischwasserleitung (9, 9a, 9b) in seiner Schließstellung versperrbar ist und mit dem der Fluss von Kaltwasser einstellbar ist.

4. Sanitärarmatur nach einem der vorhergehenden Ansprüche, wobei dem mindestens einen Ventil (7a, 7b, 7c) ein Umschaltventil (11) nachgeordnet ist, welches mittels eines Elektromotors (8d) betätigbar ist.

5. Sanitärarmatur nach Anspruch 4, wobei eine dem Umschaltventil (11) nachgeordnete Mischwasserentnahmeleitung (9a) zu einem Mischwasserentnahmeauslass (4a) führt und eine dem Umschaltventil (11) nachgeordnete Mischwasserabflussleitung (9b) zu einer Abflusseinrichtung führt.

6. Sanitärarmatur nach Anspruch 5, wobei die Abflusseinrichtung einen Mischwasserabflussauslass (4b) und eine mit einem geringen Abstand unterhalb des Mischwasserabflussauslasses (4b) angeordnete und an eine gebäudeseitig vorgesehene Abflussleitung anschließbare, insbesondere trichterförmige Abflusswasseraufnahme (12) umfasst.

7. Sanitärarmatur nach einem der vorhergehenden Ansprüche, wobei der Kaltwasseranschluss (3), der Heißwasseranschluss (2) und die Antriebswelle (10) des mindestens einen Elektromotors (8a, 8b, 8c) in einer Ebene angeordnet sind.

8. Sanitärarmatur nach einem der vorhergehenden Ansprüche, wobei im Einbauzustand der Kaltwasseranschluss (3) und der Heißwasseranschluss (2) oberhalb des Mischwasserauslasses (4, 4a, 4b) angeordnet sind.

9. Sanitärarmatur nach einem der vorhergehenden Ansprüche, wobei entweder der Mischwasserleitung (9, 9a, 9b) genau ein Temperatursensor (5) oder dem Heißwasseranschluss (2) und dem Kaltwasseranschluss (3) jeweils ein Temperatursensor (5.1, 5.2) zugeordnet ist.

10. Sanitärarmatur nach einem der vorhergehenden Ansprüche, wobei entweder der Mischwasserleitung (9) genau eine Durchflussbestimmungseinrichtung (6) oder dem Heißwasseranschluss (2) und dem Kaltwasseranschluss (3) jeweils eine Durchflussbestimmungseinrichtung (6.1, 6.2) zugeordnet ist.

11. Sanitärarmatur nach einem der vorhergehenden Ansprüche, wobei der mindestens eine Elektromotor (8a, 8b, 8c, 8d) ein Schrittmotor ist.

12. Sanitärarmatur nach einem der vorhergehenden Ansprüche, die eine Steuereinheit (13) umfasst, wobei die Steuereinheit (13) mit dem mindestens einen Temperatursensor (5, 5.1, 5.2), der mindestens einen Durchflussbestimmungseinrichtung (6, 6.1, 6.2) und dem mindestens einen Elektromotor (8a, 8b, 8c, 8d) verbunden ist.

13. Sanitärarmatur nach Anspruch 5 und 12, bei dem ein Gehäuse (14) mit zumindest drei gegenseitig abgedichteten Bereichen (14.1, 14.2, 14.3) vorgesehen ist, wobei in einem ersten Bereich (14.1) die Abflusseinrichtung, in einem zweiten Bereich (14.2) der Armaturenkörper (1) mit dem mindestens einen Ventil (7a, 7b, 7c, 11) und dem mindestens einen Elektromotor (8a, 8b, 8c, 8d) und in einem dritten Bereich (14.3) die Steuereinheit (13) angeordnet ist.

## Claims

1. Sanitary fitting, comprising
- a fitting body (1),
- a hot water connection (2),
- a cold water connection (3),
- at least one mixed water outlet (4, 4a, 4b),
- at least one temperature sensor (5, 5.1, 5.2),
- at least one valve (7a, 7b, 7c) arranged in the fitting body (1),
- arranged downstream of the at least one valve (7a, 7b, 7c), a mixed water conduit (9, 9a, 9b) leading to the mixed water outlet (4, 4a, 4b), **characterised in that**
the sanitary fitting further comprises at least one flow determining device (6, 6.1, 6.2) and at least one electric motor (8a, 8b, 8c) for each valve (7a, 7b, 7c) with which electrical motor the associated valve can be operated, wherein by way of the open position of the at least one valve (7a, 7b, 7c), both the temperature of the mixed water is adjustable and also in a closed position of the at least one valve (7, 7a, 7b), the flow of hot water and/or mixed water to the cold water connection (3) and of cold water and/or mixed water to the hot water connection (2) can be completely shut off, so that upstream of the at least one valve (7a, 7b, 7c) no non-return valve is provided, and wherein a drive shaft (10) of the at least one electric motor (8a, 8b, 8c) is connected to the respective valve (7a, 7b, 7c) without the interposition of a gearing mechanism.

2. Sanitary fitting according to claim 1, wherein precisely one sequential mixer valve (7a) is provided, via which hot water as well as also cold water can be supplied to the mixed water conduit (9, 9a, 9c), wherein with the precisely one sequential mixed valve (7a) the temperature of the mixed water is adjustable and in the closed position, with the precisely one sequential mixer valve (7a), the flow of both hot and cold water into the mixed water conduit (9, 9a, 9b) and also from the cold water connection (3) to the hot water connection (2) can be shut off.

3. Sanitary fitting according to claim 1, wherein assigned to the hot water connection (2) is a hot water valve (7b) with which in its closed position, the flow of hot water into the mixed water conduit (9, 9a, 9b) can be shut off and with which the flow of hot water is adjustable, and wherein assigned to the cold water connection (3) is a cold water valve (7c), with which in it closed position the flow of cold water into the mixed water conduit (9, 9a, 9b) can be shut off and with which the flow of cold water is adjustable.

4. Sanitary fitting according to any one of the preceding claims, wherein arranged downstream of the at least one valve (7a, 7b, 7c) is a switch-over valve (11) which is operable by means of an electric motor (8d).

5. Sanitary fitting according to claim 4, wherein a mixed water extraction conduit (9a) arranged downstream of the switch-over valve (11) leads to a water extraction outlet (4a) and a mixed water drainage conduit (9b) arranged downstream of the switch-over valve (11) leads to a drainage device.

6. Sanitary fitting according to claim 5, wherein the drainage device comprises a mixed water drainage outlet (4b) and a, particularly funnel-shaped, drainage water collector (12) which is arranged a small distance below the mixed water drainage outlet (4b) and can be connected to a drainage conduit provided in the building.

7. Sanitary fitting according to any one of the preceding claims, wherein the cold water connection (3), the hot water connection (2) and the drive shaft (10) of the at least one electric motor (8a, 8b, 8c) are arranged in one plane.

8. Sanitary fitting according to any one of the preceding claims, wherein in the assembled state the cold water connection (3) and the hot water connection (2) are arranged above the mixed water outlet (4, 4a, 4b).

9. Sanitary fitting according to any one of the preceding claims, wherein either the mixed water conduit (9, 9a, 9b) is assigned precisely one temperature sensor (5) or the hot water connection (2) and the cold water connection (3) are each assigned one temperature sensor (5.1, 5.2).

10. Sanitary fitting according to any one of the preceding claims, wherein either the mixed water conduit (9) is assigned precisely one flow determining device (6) or the hot water connection (2) and the cold water connection (3) are each assigned one flow determining device (6.1, 6.2).

11. Sanitary fitting according to any one of the preceding claims, wherein the at least one electric motor (8a, 8b, 8c, 8d) is stepper motor.

12. Sanitary fitting according to any one of the preceding claims, which comprises a control unit (13), wherein the control unit (13) is connected to the at least one temperature sensor (5, 5.1, 5.2), the at least one flow determining device (6, 6.1, 6.2) and the at least one electric motor (8a, 8b, 8c, 8d).

13. Sanitary fitting according to claims 5 and 12, in which a casing (14) with at least three areas (14.1, 14.2, 14.3) sealed off from each other is provided, wherein the drainage device is arranged in a first area (14.1) , the fitting body (1) with the at least one valve (7a, 7b, 7c, 11) and the at least one electric motor (8a, 8b, 8c, 8d) are arranged in a second area (14.2), and the control unit (13) is arranged in a third area (14.3).

## Revendications

1. Robinetterie sanitaire, comprenant
- un corps (1) de robinet,
- un branchement (2) sur l'eau chaude,
- un branchement (3) sur l'eau froide,
- au moins une sortie (4, 4a, 4b) d'eau mitigée,
- au moins une sonde de température (5, 5.1, 5.2),
- au moins une soupape (7a, 7b, 7c), placée dans le corps (1) de robinet,
- une conduite (9, 9a, 9b) d'eau mitigée, placée en aval de l'au moins une soupape (7a, 7b, 7c), qui mène vers la sortie (4, 4a, 4b) d'eau mitigée, **caractérisée**
**en ce que** la robinetterie sanitaire comprend par ailleurs au moins un dispositif de détermination du débit (6, 6.1, 6.2) et au moins un moteur électrique (8a, 8b, 8c) pour chaque soupape (7a, 7b, 7c), permettant de manœuvrer la soupape associée,
par l'intermédiaire de la position d'ouverture de l'au moins une soupape (7a, 7b, 7c), aussi bien la température de l'eau mitigée étant réglable, alors que dans une position de fermeture de l'au moins une soupape (7a, 7b, 7c), le flux d'eau chaude et/ou d'eau mitigée vers le branchement (3) sur l'eau froide et d'eau froide et/ou d'eau mitigée vers le branchement (2) sur l'eau chaude pouvant être totalement arrêtés, de sorte qu'en amont de l'au moins une soupape (7a, 7b, 7c), il ne soit prévu aucun clapet antiretour, et un arbre d'entraînement (10) de l'au moins un moteur électrique (8a, 8b, 8c) étant couplé sur la soupape (7a, 7b, 7c) respective, sans interposition d'une transmission.

2. Robinetterie sanitaire selon la revendication 1, exactement une soupape mélangeuse (7a) séquentielle étant prévue, par l'intermédiaire de laquelle, aussi bien de l'eau chaude qu'également de l'eau froide peut être alimentée vers la conduite (9, 9a, 9b) d'eau mitigée, à l'aide de l'exactement une soupape mélangeuse (7a) séquentielle, la température de l'eau mitigée étant réglable et dans la position de fermeture, avec l'exactement une soupape mélangeuse (7a) séquentielle, le flux aussi bien d'eau chaude que d'eau froide dans la conduite (9, 9a, 9b) d'eau mitigée qu'également celui du branchement (3) sur l'eau froide vers le branchement (2) sur l'eau chaude pouvant être arrêté.

3. Robinetterie sanitaire selon la revendication 1, au branchement (2) sur l'eau chaude étant associée une soupape (7b) d'eau chaude, à l'aide de laquelle le flux d'eau chaude dans la conduite (9, 9a, 9b) d'eau mitigée peut être bloqué dans sa position de fermeture et à l'aide de laquelle le flux d'eau chaude est réglable, et au branchement (3) sur l'eau froide étant associée une soupape (7c) d'eau froide, à l'aide de laquelle le flux d'eau froide dans la conduite (9, 9a, 9b) d'eau mitigée peut être bloqué dans sa position de fermeture et à l'aide de laquelle le flux d'eau froide est réglable.

4. Robinetterie sanitaire selon l'une quelconque des revendications précédentes, en aval de l'au moins une soupape (7a, 7b, 7c) étant montée une soupape d'inversion (11), laquelle peut être manœuvrée au moyen d'un moteur électrique (8d).

5. Robinetterie sanitaire selon la revendication 4, une conduite de prélèvement (9a) d'eau mitigée montée en aval de la soupape d'inversion (11) menant vers une sortie de prélèvement (4a) d'eau mitigée et une conduite d'évacuation (9b) d'eau mitigée montée en aval de la soupape d'inversion (11) menant vers un dispositif d'évacuation.

6. Robinetterie sanitaire selon la revendication 5, le dispositif d'évacuation comprenant une sortie d'évacuation (4b) d'eau mitigée et un réceptacle (12) d'eau évacuée, notamment en forme d'entonnoir, placé avec un faible écart en-dessous de la sortie d'évacuation (4b) d'eau mitigée et susceptible d'être branché sur une conduite d'évacuation prévue sur le bâtiment.

7. Robinetterie sanitaire selon l'une quelconque des revendications précédentes, le branchement (3) sur l'eau froide, le branchement (2) sur l'eau chaude et l'arbre d'entraînement (10) de l'au moins un moteur électrique (8a, 8b, 8c) étant placés dans un plan.

8. Robinetterie sanitaire selon l'une quelconque des revendications précédentes, en position de montage, le branchement (3) sur l'eau froide et le branchement (2) sur l'eau chaude étant placés au-dessus de la sortie (4, 4a, 4b) d'eau mitigée.

9. Robinetterie sanitaire selon l'une quelconque des revendications précédentes, soit à la conduite (9, 9a, 9b) d'eau mitigée étant associée exactement une sonde de température (5) ou au branchement (2) sur l'eau chaude et au branchement (3) sur l'eau froide étant associée respectivement une sonde de température (5.1, 5.2).

10. Robinetterie sanitaire selon l'une quelconque des revendications précédentes, soit à la conduite (9) d'eau mitigée étant associé exactement un dispositif de détermination du débit (6) ou au branchement (2) sur l'eau chaude et au branchement (3) sur l'eau froide étant associé respectivement un dispositif de détermination du débit (6.1, 6.2).

11. Robinetterie sanitaire selon l'une quelconque des revendications précédentes, l'au moins un moteur électrique (8a, 8b, 8c, 8d) étant un moteur pas à pas.

12. Robinetterie sanitaire selon l'une quelconque des revendications précédentes, qui comprend une unité de commande (13), l'unité de commande (13) étant connectée avec l'au moins une sonde de température (5, 5.1, 5.2), l'au moins un dispositif de détermination du débit (6, 6.1, 6.2) et l'au moins un moteur électrique (8a, 8b, 8c, 8d).

13. Robinetterie sanitaire selon la revendication 5 et 12, sur laquelle est prévu un boîtier (14) comprenant au moins trois zones (14.1, 14.2, 14.3) étanches les unes par rapport aux autres, dans une première zone (14.1) étant placé le dispositif d'évacuation, dans une deuxième zone (14.2) étant placé le corps (1) de robinet avec l'au moins une soupape (7a, 7b, 7c, 11) et l'au moins un moteur électrique (8a, 8b, 8c, 8d) et dans une troisième zone (14.3) étant placée l'unité de commande (13).
